# EUROPÄISCHE PATENTSCHRIFT

(11) **EP 0 874 923 B1**
(45) Veröffentlichungstag und Bekanntmachung des Hinweises auf die Patenterteilung: **24.05.2000**
(21) Anmeldenummer: 97933645.0
(22) Anmeldetag: 02.07.1997
(51) Int. Cl.: D01D 5/06

(54) **VERFAHREN UND VORRICHTUNG ZUM NASSSPINNEN, VERSTECKEN UND AUFWICKELN EINES MULTIFILEN FADENS**
METHOD AND DEVICE FOR THE WET SPINNING, DRAWING AND WINDING UP OF A MULTIPLE THREAD YARN
PROCEDE ET DISPOSITIF DE FILAGE AU MOUILLE, D'ETIRAGE ET D'ENROULAGE D'UN FIL MULTIFILAMENT

(30) Priorität: 04.07.1996 DE 19626978
(43) Veröffentlichungstag der Anmeldung: 04.11.1998
(73) Patentinhaber: B a r m a g AG, D-42897 Remscheid (DE)
(72) Erfinder: WEBER, Klaus, D-42897 Remscheid (DE); JÄSCHKE, Heinz, D-42477 Radevormwald (DE)
(74) Vertreter: Kahlhöfer, Hermann, Dipl.-Phys.
(86) Internationale Anmeldenummer: EP9703449
(87) Internationale Veröffentlichungsnummer: WO9801605

(56) Entgegenhaltungen:
- DE-A- 3 415 703
- DE-A- 3 534 079
- DE-A- 3 930 652

## Beschreibung

Die vorliegende Erfindung bezieht sich auf ein Verfahren und eine Vorrichtung zum Naßspinnen, Verstrecken und Aufwickeln eines multifilen Fadens, insbesondere eines Viskosefadens.

Zum kontinuierlichen Herstellen eines multifilen Fadens sind unterschiedliche Verfahren bekannt. Die Verfahren unterscheiden sich im wesentlichen durch die Behandlung des multifilen Fadens, die auch von dem fadenbildenden Material abhängig ist. Beispielhaft sei auf das kontinuierliche Verfahren zum Herstellen eines Viskosefadens hingewiesen. Ein multifiler Viskosefaden entsteht dadurch, daß flüssige Viskose in Kontakt mit einer Spinnbadflüssigkeit gebracht wird. Bei der Spinnbadflüssigkeit kann es sich beispielsweise um ein Schwefelsäurebad handeln. Dem Schwefelsäurebad können Salze zugesetzt sein, bei denen es sich beispielsweise um Natriumsulphat, Zinksulphat oder Magnesiumsulphat handelt. Die Filamente werden aus der Spinnbadflüssigkeit abgezogen und verstreckt. Die Filamente müssen anschließend von Resten chemischer Reaktionen gereinigt werden. Der Reinigungsvorgang kann durch eine mit Wasser arbeitende Waschbehandlung, eine Entschwefelungsbehandlung oder eine Bleichbehandlung erfolgen. Die so behandelten Filamente werden anschließend getrocknet und nach einem Ölauftrag zu einer Aufwickeleinrichtung gefördert. Die Filamente werden verzwirnt und zu einer Spule aufgewickelt. Ein solches Verfahren zum kontinuierlichen Herstellen eines multifilen Fadens ist durch die DE 39 30 652 A1 bekannt. Bei einer solchen Verfahrensführung können jedoch nur Spulen mit geringer Fadenmenge aufgespult werden. Größere Fadenmengen auf einer Spule können dadurch erreicht werden, daß die Filamente in Form eines Glattfadens aufgespult werden. Die weitere Verarbeitung eines solchen Glattfadens ist relativ schwierig, da zwischen den einzelnen Filamenten kein Fadenschluß gegeben ist.

Zur Herstellung eines multifilen Fadens sind Vorrichtungen bekannt, die in zwei Gattungen unterteilbar sind. Bei der einen Gattung der bekannten Vorrichtungen werden die Filamente um ein Walzenpaar geschlungen. Die Walzen sind zueinander geneigt, so daß die Filamente sich in axialer Richtung von der einen auf die andere Maschinenseite bewegen. Während dieser Bewegung der Filamente auf den Walzen werden die Filamente einer Reinigung unterzogen. Auf denselben Walzen werden die Filamente anschließend getrocknet. Vor der Reinigung können die Filamente einem Streckvorgang unterzogen werden. Die verstreckten, gereinigten und getrockneten Filamente werden anschließend verzwirnt und zu einer Spule aufgewickelt.

Durch die gattungsgemäße DE 39 30 652 A1 ist ferner bekannt, daß die einzelnen Behandlungsschritte der Filamente in verschiedenen Einheiten durchgeführt werden können. Hierzu weist die Vorrichtung zum kontinuierlichen Herstellen eines multifilen Fadens, eine Spinneinrichtung, eine Verstreckeinrichtung zum Verstrecken der Filamente, eine Reinigungseinrichtung zum Reinigen der Filamente, eine Trocknungseinrichtung zum Trocknen der Filamente, eine von Verzwirneinrichtung und eine Aufwickeleinrichtung auf.

Aus der Druckschrift DE 35 34 079 A1 ist ein Verfahren zum Herstellen eines Glattgarns aus einem thermoplastischen Kunststoff durch Schmelzspinnen bekannt, wobei eine Vorrichtung zur Behandlung entsprechender Fäden, welche aus einer Kunststoffschmelze mittels einer Spinndüse extrudiert werden, vorgesehen wird, und wobei vor dem Aufspulen die Einzelfilamente des Garns mittels einer Verwirbelungseinrichtung in einzelnen Knoten miteinander verflochten werden.

Ausgehend von dem bekannten Verfahren und der bekannten Vorrichtung zum kontinuierlichen Herstellen eines multifilen Fadens, insbesondere eines Viskosefadens, liegt der vorliegenden Erfindung die Aufgabe zugrunde, ein Verfahren und eine Vorrichtung zum Naßspinnen, Verstrecken und Aufwickeln eines multifilen Fadens, insbesondere eines Viskosefädens, anzugeben, durch das bzw. die ein Faden bereitgestellt wird, der zu einer weiteren Verarbeitung geeignet ist.

Diese Aufgabe wird durch ein Verfahren mit den Merkmalen des Anspruchs 1 und eine Vorrichtung mit den Merkmalen des Anspruchs 13 gelöst. Vorteilhafte Weiterbildungen sind Gegenstand der Unteransprüche.

Nach dem erfindungsgemäßen Verfahren zum Naßspinnen, Verstrecken und Aufwickeln eines multifilen Fadens, insbesondere eines Viskosefadens, wird vorgeschlagen, daß ein fadenbildendes Material durch wenigstens eine eine Mehrzahl von Düsenöffnungen aufweisende Spinndüse zur Bildung von Filamenten in eine Spinnbadflüssigkeit eingeleitet wird. Die Filamente werden aus der Spinnbadflüssigkeit abgezogen und einem Verstreckvorgang, einer Reinigung und einer Trocknung unterzogen. Bevor die Filamente beispielsweise zu einer Spule aufgewickelt werden, werden sie einem Verwirbelungsvorgang unterzogen. Durch die Verwirbelung sind die Filamente in mehr oder weniger unregelmäßigen Abständen an sogenannten Fixpunkten miteinander verschlungen. Durch diese Fixpunkte erhalten die Filamente einen für die Weiterverarbeitung ausreichenden Zusammenhalt. Ein multifiler Faden, der aus miteinander verwirbelten Filamenten besteht, kann beispielsweise auf einer Kreuzspule aufgespult werden, wobei eine solche Kreuzspule ca. die dreifache Menge Garn aufnehmen kann als eine herkömmliche Spule mit gezwirntem Faden.

Nach einer vorteilhaften Weiterbildung des Verfahrens zum kontinuierlichen Herstellen eines multifilen Fadens wird vorgeschlagen, daß die Filamente nach der Trocknung verwirbelt werden. Vorzugsweise werden die Filamente nach der Trocknung, jedoch vor einem Lieferwerk, durch das der multifile Faden einem Aufwickelvorgang zugeführt wird, verwirbelt. Hierdurch kann eine Überlieferung eingestellt werden, die das Öffnen der Filamentbündel bewirkt und somit zu einer intensiven und stabilen Schlingenstruktur führt.

Nach einer weiteren vorteilhaften Weiterbildung des Verfahrens wird vorgeschlagen, daß bei einer Verwirbelung nach der Trocknung die Filamente vor oder nach der Verwirbelung mit einem Präparationsmittel beaufschlagt werden. Dadurch kann die Stabilität des Fadenschlusses noch weiter erhöht werden.

Gemäß einem weiteren vorteilhaften Gedanken wird vorgeschlagen, daß die Filamente einen ersten und einen zweiten Trocknungsvorgang durchlaufen. Die Filamente werden zwischen dem ersten und dem zweiten Trocknungsvorgang verwirbelt. Der erste Trocknungsvorgang, die Verwirbelung und der zweite Trocknungsvorgang erfolgen hierbei vorzugsweise umittelbar nacheinander. Durch diese Maßnahme wird der gesamte Trocknungsvorgang intensiviert und beschleunigt. Zudem kann der Faden während der zwischengeschalteten Verwirbelung innere Spannungen abbauen, was sich durch weniger Schrumpf in der Weiterverarbeitung auswirkt.

Die Trocknung der Filamente erfolgt vorzugsweise auf einem ersten Abschnitt einer Trocknungsgalette. Nachdem die Filamente den ersten Abschnitt einer Trocknungsgalette überlaufen haben, werden diese einer Verwirbelung unterzogen. Die Verwirbelung der Filamente erfolgt hierbei in einer Tangeldüse, die mit einem kalten oder heißen Medium, vorzugsweise Druckluft, betrieben wird. Nach der Verwirbelung der Filamente wird der multifile Faden, der aus der Tangeldüse austritt, auf einen zweiten Abschnitt der Trocknungsgalette geleitet und einer Endtrocknung des Fadens zugeführt. Die Abschnitte der Trocknungsgalette besitzen unterschiedliche Durchmesser, so daß zwischen den Abschnitten eine Überlieferung des Fadens eintritt.

Nach einer weiteren vorteilhaften Weiterbildung des Verfahrens wird eine Naßverwirbelung der Filamente vorgeschlagen. Hierbei erfolgt die Verwirbelung der Filamente nach der Reinigung und vor der Trocknung derselben.

Zum besseren Ablaufen der Filamente von einer Galette, insbesondere einer Waschgalette, werden die Filamente noch auf der Waschgalette mit einem Gleitmittel behandelt.

Die Verwirbelung vor der Trocknung bzw. Endtrocknung besitzt den Vorteil, daß der multifile Faden aufgrund seiner Kräuselung besser schrumpfen kann und somit weniger Schrumpf im Weiterverarbeitungsprozeß aufweist. Diese Verfahrensvariante kann durch Einsatz von Heißluft ebenfalls bereits eine Vertrocknung der Filamente bewirken. Zudem führt der Einsatz von Heißluft bereits zu einer Vorschrumpfung, da das Herauslösen des Wassers eine Strukturänderung und damit einen Teilabbau von Spannungen zur Folge hat.

Die erfindungsgemäße Vorrichtung zum kontinierlihen Herstellen eines multifilen Fadens, insbesondere eines Viskosefaden, mit einer Spinneinrichtung mit wenigstens einer eine Mehrzahl von Düsenöffnungen aufweisenden Spinndüse, durch die fadenbildendes Material zur Bildung von Filamenten in eine Spinnbadflüssigkeit eingeleitet wird, einer Verstreckeinrichtung zum Verstrecken der Filamente, einer Reinigungseinrichtung zum Reinigen der Filamente, einer Trocknungseinrichtung zum Trocknen der Filamente und einer Aufwickeleinrichtung zeichnet sich dadurch aus, daß eine Verwirbelungseinrichtung vorgesehen ist, durch die die Filamente zu einem multifilen Faden verwirbelt werden. Die Verwirbelungseinrichtung ist vor der Aufwickeleinrichtung angeordnet, so daß ein multifiler im wesentlichen glatter Faden zu einer Spule, insbesondere einer Kreuzspule, aufgewickelt werden kann, die im Vergleich zu den herkömmlich hergestellten Spulen eine bis zu dreifach so große Menge eines Fadens aufweist.

Nach einer vorteilhaften Weiterbildung der Vorrichtung wird vorgeschlagen, daß die Verwirbelungseinrichtung, in Laufrichtung der Filamente betrachtet, der Trocknungseinheit nachgeordnet ist. Die Verwirbelungseinrichtung ist vorzugsweise vor einem Lieferwerk ausgebildet, um einen Vorlauf einstellen zu können, ohne die nachfolgende Aufwickeleinrichtung zu beeinflussen. Zur Präparation der Filamente bzw. des multifilen Fadens wird vorgeschlagen, daß die Vorrichtung eine Präparationseinrichtung aufweist, die der Verwirbelungseinrichtung vor- oder nachgeordnet ist.

Gemäß einer weiteren vorteilhaften Weiterbildung der Vorrichtung wird vorgeschlagen, daß die Trocknungseinrichtung eine erste und eine zweite Trocknungseinheit aufweist und die Filamente vor der zweiten Trocknungseinheit die Verwirbelungseinrichtung durchlaufen. Die Trocknungseinrichtung weist vorzugsweise eine Trocknungsgalette auf. Bevorzugt ist eine Ausgestaltung der Trocknungseinrichtung, bei der die erste und die zweite Trocknungseinheit jeweils durch einen ersten bzw. einen zweiten Abschnitt einer Trocknungsgalette gebildet sind, wobei der Durchmesser des ersten Abschnittes der Trocknungsgalette größer ist als der Durchmesser des zweiten Abschnittes der Trocknungsgalette. Hierbei werden die Filamente bei Verlassen des ersten Abschnittes der Trocknungsgalette durch die Verwirbelungseinrichtung geführt und dann auf den mit geringerem Durchmesser ausgeführten zweiten Abschnitt der Trocknungsgalette geleitet. Hierdurch wird ein Längenausgleich sichergestellt, der durch die Verwirbelung des Garns entsteht.

Nach einem weiteren vorteilhaften Vorschlag weist die Vorrichtung eine Verwirbelungseinrichtung auf, die in Laufrichtung der Filamente betrachtet, der Reinigungseinrichtung nachgeordnet ist. Die Verwirbelung nach der Reinigungseinrichtung und vor der Trocknungseinrichtung hat den Vorteil, daß der multifile Faden im weiteren Verarbeitungsprozeß einem geringeren Schrumpf unterliegt.

Zur Vereinfachung des Herstellungsprozesses wird vorgeschlagen, daß die Vorrichtung so ausgebildet ist, daß der Verwirbelungseinrichtung eine Behandlungseinrichtung vorgeschaltet ist, durch die Filamente mit einem Gleitmittel behandelt werden. Durch das Gleitmittel wird ein verbessertes Ablösen der Filamente von Galetten, insbesondere von einer Trocknungsgalette, ermöglicht. Die Reinigungs- und die Behandlungseinrichtung bilden hierbei vorzugsweise eine Baueinheit. Die Reinigungseinrichtung umfaßt wenigstens eine Waschgalette. Die Behandlungseinrichtung ist mit Abstand zum Mantel der Waschgalette angeordnet.

Nach einem weiteren vorteilhaften Gedanken wird vorgeschlagen, daß die Verwirbelungseinrichtung wenigstens eine, vorzugsweise mit kalter oder heißer Druckluft betriebene, Tangeldüse umfaßt.

Weitere Vorteile und Merkmale der Erfindung werden anhand der in der Zeichnung dargestellten Ausführungsbeispiele erläutert. Es zeigen:
- Figur 1: schematisch ein erstes Ausführungsbeispiel einer Vorrichtung zum Herstellen eines multifilen Fadens,
- Figur 2: eine Verwirbelungseinrichtung zwischen einer Trocknungseinrichtung und einem Lieferwerk,
- Figur 3: eine Trocknngseinrichtung mit einer Verwirbelungseinrichtung.

In der Figur 1 ist ein erstes Ausführungsbeispiel einer Vorrichtung zum Herstellen eines multifilen Fadens dargestellt. Bei dieser Vorrichtung handelt es sich beispielhaft um die Herstellung eines Viskosefadens nach dem bekannten Rohrspinnverfahren.

Aus einem Vorratsbehälter 1 wird eine flüssige Viskose über eine Zuleitung 2 einer Spinneinrichtung 3 zugeführt. Die Spinneinrichtung 3 weist wenigstens eine eine Mehrzahl von Düsenöffnungen aufweisende Spinndüse auf, durch die die fadenbildende Viskose zur Bildung von Filamenten 10 durchgeleitet wird. Die flüssige Viskose tritt aus der nicht dargestellten Spinndüse in ein Spinnrohr 4 ein. Dem Spinnrohr 4 wird eine Spinnbadflüssigkeit, auch Koagulationsflüssigkeit genannt, zugeführt. Die Versorgung des Spinnrohres 4 mit der Koagulationsflüssigkeit erfolgt durch eine Pumpe 9, die in einer Leitung 8 angeordnet ist. Die Leitung 8 verbindet die Spinneinrichtung 3 mit einem Sammelbehälter für die Koagulationsflüssigkeit. Die aus dem Spinnrohr 4 austretende Koagulationsflüssigkeit wird in einem Auffangbehälter 5 aufgefangen und über eine Leitung 7 dem Sammelbehälter 6 zugeführt. Die aus dem Spinnrohr 4 austretenden Viskosefilemante 10 werden über eine Verstreckeinrichtung 11 geführt. Die Verstreckeinrichtung 11 besteht aus zwei Koagulationsgaletten 34 und 35, die vom Filamentbündel 10 mehrfach umschlungen werden. Die Koagulationsgaletten 34 und 35 werden mittels der Antriebseinrichtung 36 angetrieben. Um den Zersetzungsprozeß der Zellulose in den Filamenten fortzusetzen, sind die Koagulationsgaletten 34 und 35 an ihren Oberflächen mit einer Spinnbadflüssigkeit benetzt. Im weiteren Verlauf werden die Filamente 10 in der Reinigungseinrichtung 12 gewaschen. Die Reinigungseinrichtung 12 umfaßt ein Waschgalettenduo 15. Das Waschgalettenduo 15 ist einseitig mit einem Antrieb 37 verbunden. Auf der Oberfläche des Waschgalettenduos 15 wird kontinuierlich ein Reinigungsmittel, beispielsweise Wasser, aufgebracht. Zum Waschen wird das Filamentbündel 10 mehrfach über das Galettenduo 15 geführt. Im weiteren Verlauf werden die Filamente 10 in einer Trocknungseinrichtung 13 getrocknet, die eine beheizte Trocknungsgalette 16 umfaßt. Die Trocknungsgalette 16 wird von einem Antrieb 38 angetrieben.

Der Faden 10 wird durch das Lieferwerk 22 von der Trocknungsgalette 16 abgezogen und zu einer Aufwickeleinrichtung 32 geführt. Hierbei läuft der Faden 10 über einen Kopffadenführer 40 in die Aufwickeleinrichtung hinein. Der Faden 10 wird sodann mittels einer hier nicht gezeigten Changiereinrichtung innerhalb eines Changierhubes hin- und herbewegt und auf einer Spule 14 gewickelt. Die Spule 14 wird auf einer Spindel 41, die durch den Spindelantrieb 39 angetrieben wird, gebildet.

Zwischen der Waschgalette 15 und der Trocknungsgalette 16 ist eine Verwirbelungseinrichtung 17 angeordnet, die eine Tangeldüse 18 umfaßt. Die Tangeldüse 18 wird mittels kalter oder heißer Druckluft 19 betrieben. Die von der Waschgalette 15 abgezogenen Filamente 10 durchlaufen die Tangeldüse 18, in der sie verwirbelt werden. Hierzu wird der Faden 10 innerhalb der Tangeldüse durch einen Kanal geführt. In diese Kanal mündet ein im wesentlichen quer ausgerichteter Druckluftanschluß. Die Druckluft 19 strömt sodann in den Kanal der Tangeldüse 18 ein. Hierdurch erfolgt eine Verwirbelung der Filamente des Filamentbündels 10, und es tritt eine Verschlingung der einzelnen Filamente ein.

Bei dieser Vorrichtung ist es besonders von Vorteil, wenn die Verwirbelungseinrichtung 17 mit Heißluft betrieben wird. Hierbei können sowohl der Trocknungseffekt der heißen Luft sowie der durch die Erwärmung der Filamente und die dabei frei werdenden Spannungen erzeugte Schrumpfvorgang vorteilhaft ausgenutzt werden.

Um das Ablaufverhalten des Fadens 10 von dem Waschgalettenduo 15 zu verbessern und dem Faden eine gewisse für die Verwirbelung erforderliche Benetzung zu geben, ist eine Behandlungseinrichtung 33 unmittelbar im Bereich des Fadenablaufs von dem Waschgalettenduo 15 angeordnet.

Bei der Anordnung der Verwirbelungseinrichtung 17 zwischen dem Waschgalettenduo 15 und der Trocknungsgalette 16 sind die Geschwindigkeiten des Waschgalettenduos und der Trockungsgalette derart aufeinander abgestimmt, daß ein Vorlauf des Fadens 10 zur Verwirbelungseinrichtung 17 vorliegt. Dadurch ist ein Längenausgleich des Fadens gewährleistet, da bei der Verwirbelung des Fadens eine Verkürzung der Filamente gegenüber einem Glattgarn eintritt.

In der Figur 2 ist ein Teil der erfindungsgemäßen Vorrichtung zum kontinuierlichen Herstellen eines multifilen Fadens 10 dargestellt. Das Filamentbündel 10 durchläuft eine Trocknungseinrichtung 13. Die Trocknungseinrichtung 13 besteht hierbei aus den zwei Galetten 16.1 und 16.2. Von der Trocknungseinrichtung 13 durchläuft er eine Tangeldüse 18, die einen Einlaßkanal 21 aufweist, durch den das Filamentbündel 10 läuft. In dem Einlaßkanal 21 mündet ein quer zum Einlaßkanal 21 in Fadenlaufrichtung ausgerichteter Druckluftanschluß 42, durch den Druckluft 19 in die Tangeldüse eingeführt wird. In der Tangeldüse 18 werden die Filamente 10 so verwirbelt, daß diese einen für die Weiterverarbeitung ausreichenden Zusammenhalt erhalten. Der multifile Faden 10, der durch den Fadenschluß der Filamente 10 die Tangeldüse 18 verläßt, wird durch ein Lieferwerk 22 abgezogen und einer nicht weiter dargestellten Aufwickeleinrichtung zugeführt, durch die eine Spule 14, wie dies in der Figur 1 dargestellt ist, aufgewickelt wird.

Die Figur 3 zeigt eine besondere Ausgestaltung der Trocknungseinrichtung. Die Trocknungseinrichtung 13 umfaßt eine Trocknungsgalette 16 und eine Abstandsrolle 23. Die Trocknungseinrichtung 13 weist eine erste und eine zweite Trocknungseinheit 24, 25 auf. Die erste Trocknungseinheit 24 ist durch einen ersten Abschnitt 26 der Trocknungsgalette 16 und einen ersten Abschnitt 27 der Abstandsrolle 23 gebildet. Die zweite Trocknungseinheit 25 ist durch einen zweiten Abschnitt 28 der Trocknungsgalette 16 und einen zweiten Abschnitt 29 der Abstandsrolle 23 gebildet. Der Durchmesser des ersten Abschnittes 26, 27 der Trocknungsgalette 16 bzw. der Abstandsrolle 23 ist größer als der Durchmesser des zweiten Abschnittes 28, 29 der Trocknungsgalette 16 bzw. der Umlenkrollen 23. Der Faden 10 durchläuft zunächst die erste Trocknungseinheit 24 und anschließend die zweite Trocknungseinheit 25. Hierbei umschlingt der Faden die Trocknungsgalette 16 und Umlenkrolle mehrfach. Die Abschnitte 26 und 28 der Trocknungsgalette können hierbei gemeinsam oder unabhängig voneinander beheizt sein. Bevor der Faden 10 zu der zweiten Trocknungseinheit 25 geführt wird, wird der Faden über eine Umlenkrolle 30 von der ersten Trocknungseinheit 24 abgezogen und der Tangeldüse 18 zugeführt. In der Tangeldüse 18 wird der Faden 10 verwirbelt, so daß die Filamente des Fadens 10 ineinander verschlungen sind. Über ein Umlenkrolle 31 wird der Faden 10 der zweiten Trocknungseinheit 25 zugeführt. Nachdem der Faden 10 die zweite Trocknungseinheit 25 durchlaufen hat, wird dieser den weiteren Herstellungsschritten zugeführt. Dadurch, daß der Durchmesser des ersten Abschnittes 26, 27 größer ist als der Durchmesser des zweiten Abschnittes 28, 29 wird eine durch die Verwirbelung der Filamente bedingte Verkürzung des Fadens 10 ausgeglichen.

## Patentansprüche

1. Verfahren zum Naßspinnen, Verstrecken und Aufwickeln eines multifilen Fadens, insbesondere eines Viskosefadens, bei dem
- ein fadenbildendes Material durch wenigstens eine eine Mehrzahl von Düsenöffnungen aufweisende Spinndüse zur Bildung von Filamenten (10) in eine Spinnbadflüssigkeit eingeleitet wird,
- die Filamente (10) aus der Spinnbadflüssigkeit abgezogen und einem Verstreckvorgang, einer Reinigung und einer Trocknung unterzogen und danach aufgewickelt werden, dadurch gekennzeichnet, daß
- die Filamante (10) vor dem Aufwickelvorgang verwirbelt werden.

2. Verfahren nach Anspruch 1, dadurch gekennzeichnet, daß die Filamente (10) nach der Trocknung verwirbelt werden.

3. Verfahren nach Anspruch 2, dadurch gekennzeichnet, daß die Filamente (10) nach der Trocknung ein Lieferwerk (22) durchlaufen und die Verwirbelung vor dem Lieferwerk (22) erfolgt.

4. Verfahren nach Anspruch 2 oder 3, dadurch gekennzeichnet, daß die Filamente (10) vor oder nach der Verwirbelung mit einem Präparationsmittel beaufschlagt werden.

5. Verfahren nach Anspruch 1, dadurch gekennzeichnet, daß die Filamente (10) einen ersten und einen zweiten Trocknungsvorgang durchlaufen und die Filamente (10) zwischen dem ersten und dem zweiten Trocknungvorgang verwirbelt werden.

6. Verfahren nach Anspruch 5, dadurch gekennzeichnet, daß der erste Trocknungvorgang, die Verwirbelung und der zweite Trocknungsvorgang unmittelbar nacheinander erfolgen.

7. Verfahren nach Anspruch 5 oder 6, dadurch gekennzeichnet, daß zur Trocknung die Filamente (10) auf einem ersten Abschnitt (26) einer Trocknungsgalette (16) laufen, danach zur Verwirbelung eine, vorzugsweise mit Druckluft betriebene, Tangeldüse (18) durchlaufen und anschließend auf einem zweiten Abschnitt (28) der Trocknungsgalette (16) laufen.

8. Verfahren nach Anspruch 5 oder 6, dadurch gekennzeichnet, daß der erste Trocknungsvorgang und die Verwirbelung gleichzeitig erfolgen.

9. Verfahren nach Anspruch 1, dadurch gekennzeichnet, daß die Filamente (10) nach der Reinigung und vor der Trocknung verwirbelt werden.

10. Verfahren nach Anspruch 8 oder 9, dadurch gekennzeichnet, daß die Verwirbelung mit Heißluft erfolgt.

11. Verfahren nach Anspruch 9 oder 10, dadurch gekennzeichnet, daß vor der Verwirbelung die Filamente (10) mit einem Gleitmittel behandelt werden.

12. Verfahren nach Anspruch 11, dadurch gekennzeichnet, daß die Filamente (10), während sie sich noch auf einer Waschgalette (15) befinden, mit dem Gleitmittel behandelt werden.

13. Vorrichtung zum Naßspinnen, Verstrecken und Aufwickeln eines multifilen Fadens, insbesondere eines Viskosefadens, mit einer Spinneinrichtung (3) mit wenigstens einer eine Mehrzahl von Düsenöffnungen aufweisenden Spinndüse durch die ein fadenbildendes Material zur Bildung von Filamenten (10) in eine Spinnbadflüssigkeit eingeleitet wird, einer Verstreckeinrichtung (11) zum Verstrecken der Filamente (10), einer Reinigungseinrichtung (12) zum Reinigen der Filamente (10), einer Trocknungseinrichtung (13) zum Trocknen der Filamente (10), und einer Aufwickeleinrichtung (32), gekennzeichnet durch wenigstens eine vor der Aufwickeleinrichtung (32) angeordnete Verwirbelungseinrichtung (17) zum Verwirbeln der Filamente (10).

14. Vorrichtung nach Anspruch 13, dadurch gekennzeichnet, daß die Verwirbelungseinrichtung (17), in Laufrichtung der Filamente (10) betrachtet, der Trocknungseinrichtung (13) nachgeordnet ist.

15. Vorrichtung nach Anspruch 14, dadurch gekennzeichnet, daß der Verwirbelungseinrichtung (17) ein Lieferwerk (22) nachgeordnet ist.

16. Vorrichtung nach Anspruch 14 oder 15, gekennzeichnet durch eine Präparationseinrichtung, die der Verwirbelungseinrichtung (17) vor- oder nachgeordnet ist.

17. Vorrichtung nach Anspruch 13, dadurch gekennzeichnet, daß die Trocknungseinrichtung (13) eine erste und eine zweite Trocknungseinheit (24, 25) aufweist und die Filamente (10) vor der zweiten Trocknungseinheit (25) die Verwirbelungseinrichtung (17) durchlaufen.

18. Vorrichtung nach Anspruch 17, dadurch gekennzeichnet, daß die erste Trocknungseinheit die Verwirbelungseinrichtung (17) ist.

19. Vorrichtung nach einem der Ansprüche 13 bis 18, dadurch gekennzeichnet, daß die Trocknungseinrichtung (13) wenigstens eine Trocknungsgalette (16) umfaßt.

20. Vorrichtung nach Anspruch 19, dadurch gekennzeichnet, daß die erste und die zweite Trocknungseinheit (24, 25) jeweils durch einen ersten bzw. zweiten Abschnitt (26, 28) einer Trocknungsgalette (16) gebildet sind, wobei der Durchmesser des ersten Abschnittes (26) größer ist als der Durchmesser des zweiten Abschnittes (28) .

21. Vorrichtung nach Anspruch 13, dadurch gekennzeichnet, daß die Verwirbelungseinrichtung (17), in Laufrichtung der Filamente (10) betrachtet, der Reinigungseinrichtung (12) nachgeordnet ist.

22. Vorrichtung nach Anspruch 11, dadurch gekennzeichnet, daß der Verwirbelungseinrichtung (17) eine Behandlungseinrichtung vorgeschaltet ist, durch die die Filamente (10) mit einem Gleitmittel behandelt werden.

23. Vorrichtung nach Anspruch 22, dadurch gekennzeichnet, daß die Reinigungs- und die Behandlungseinrichtung eine Baueinheit bilden.

24. Vorrichtung nach einem der Ansprüche 13 bis 23, dadurch gekennzeichnet, daß die Reinigungseinrichtung (12) wenigstens eine Waschgalette (15) umfaßt.

25. Vorrichtung nach Anspruch 24, dadurch gekennzeichnet, daß die Behandlungseinrichtung mit Abstand zu dem Mantel der Waschgalette angeordnet ist.

26. Vorrichtung nach einem der Ansprüche 13 bis 25, dadurch gekennzeichnet, daß die Verwirbelungseinrichtung (17) wenigstens eine Tangeldüse (18) umfaßt.

## Claims

1. Process for wet spinning, stretching and spooling of a multi-filament yarn, particularly a viscose yarn, in which
- a yarn-building material is introduced into a coagulation bath liquor via at least one spinnerette having a plurality orifices, in order to form filaments (10),
- the filaments (10) are drawn out of the coagulation bath liquor and subjected to a stretching step, cleaning and drying and then spooled, characterised in that the filaments (10) are swirled before the spooling step.

2. Process according to Claim 1, characterised in that the filaments (10) are swirled after drying.

3. Process according to Claim 2, characterised in that the filaments (10) pass through a server (22) after drying, and the swirling takes place up stream of the server (22).

4. Process according to Claim 2 or 3, characterised in that a conditioning agent is applied to the filaments (10) before or after swirling.

5. Process according to Claim 1, characterised in that the filaments (10) pass through a first and a second drying step and the filaments (10) are swirled between the first and the second drying step.

6. Process according to Claim 5, characterised in that the first drying step, the swirling and the second drying step take place in immediate succession.

7. Process according to Claim 5 or 6, characterised in that the filaments (10) run on a first portion (26) of a drying godet (16), then for swirling pass through a tangle jet (18), preferably operated with compressed air and then run on a second portion (28) of the drying godet (16).

8. Process according to Claim 5 or 6, characterised in that the first drying step and the swirling take place simultaneously.

9. Process according to Claim 1, characterised in that the filaments (10) are swirled after cleaning and before drying.

10. Process according to Claim 8 or 9, characterised in that the swirling takes place with hot air.

11. Process according to Claim 9 or 10, characterised in that the filaments (10) are treated with a lubricant before swirling.

12. Process according to Claim 11, characterised in that the filaments (10) are treated with a lubricant while still on a washing godet (15).

13. Device for wet spinning, stretching and spooling a multi-filament yarn, particularly a viscose yarn with a spinning device (3) having at least one spinnerette with a plurality of orifices through which a yarn-building material is introduced into a coagulation bath liquor to form filaments (10), a stretching device (11) to stretch the filaments (10), a cleaning device (12) to clean the filaments (10), a drier (13) to dry the filaments (10) and a spooling device (32), characterised by having at least one swirling device (17) arranged up stream of the spooler (32) for the purpose of swirling the filaments (10).

14. Device according to Claim 13, characterised in that the swirling device (17) is situated down stream of the drier (13) in the running direction of the filaments (10).

15. Device according to Claim 14, characterised in that the swirling device (17) is down stream of a server (22).

16. Device according to Claim 14 or 15, characterised by a conditioning device up stream or down stream of the swirling device (17).

17. Device according to Claim 13, characterised in that the drier (13) has a first and a second drying unit (24, 25) and the filaments (10) pass through the swirling device (17) before the second drying unit (25).

18. Device according to Claim 17, characterised in that the first drying unit is the swirling device (17).

19. Device according to any of Claims 13 to 18, characterised in that the drier (13) comprises at least one drying godet (16).

20. Device according to Claim 19, characterised in that the first and the second drying units (24, 25) are each formed by a first and a second portion (26, 28) of a drying godet (16), the diameter of the first portion (26) being larger than the diameter of the second portion (28).

21. Device according to Claim 13, characterised in that the swirling device (17) is down stream of the cleaning device (12) viewed in the running direction of the filaments (10).

22. Device according to Claim 11, characterised in that the swirling device (17) is up stream of a conditioning device by means of which the filaments (10) are treated with a lubricant.

23. Device according to Claim 22, characterised in that the cleaning and the conditioning device form a single structural unit.

24. Device according to any of Claims 13 to 23, characterised in that the cleaning device (12) comprises at least one washing godet (15).

25. Device according to Claim 24, characterised in that the conditioning device is arranged at a distance from the mantle of the washing godet.

26. Device according to any of Claims 13 to 25, characterised in that the swirling device (17) comprises at least one tangle jet (18).

## Revendications

1. Procédé de filage au mouillé, d'étirage et d'enroulage d'un fil multifilament, notamment d'un fil viscose, dans lequel
- un matériel de formation de fil est introduit dans un liquide de bain de filage par au moins une filière présentant une pluralité d'orifices de filière pour la formation de filaments (10),
- les filaments (10) sont soutirés du liquide de bain de filage et sont soumis à un processus d'étirage, à un nettoyage et séchage et sont ensuite enroulés, caractérisé en ce que
- les filaments (10) sont tourbillonnés avant le processus d'enroulage.

2. Procédé selon la revendication 1, caractérisé en ce que les filaments (10) sont tourbillonnés après le séchage.

3. Procédé selon la revendication 2, caractérisé en ce que les filaments (10) parcourent un dispositif d'alimentation (22) après le séchage et que le tourbillonnement est effectué avant le dispositif d'alimentation (22).

4. Procédé selon la revendication 2 ou 3, caractérisé en ce que les filaments (10) sont soumis à l'application d'un adjuvent de filage avant ou après le tourbillonnement.

5. Procédé selon la revendication 1, caractérisé en ce que les filaments (10) parcourent un premier et un deuxième processus de séchage et que les filaments (10) sont tourbillonnés entre le premier et le deuxième processus de séchage.

6. Procédé selon la revendication 5, caractérisé en ce que le premier processus de séchage, le tourbillonnement et le deuxième processus de séchage se succèdent directement l'un après l'autre.

7. Procédé selon la revendication 5 ou 6, caractérisé en ce que pour le séchage les filaments (10) avancent sur un premier tronçon (26) d'une galette (16) de séchage, que pour le tourbillonnement ils parcourent ensuite une filière d'enchevêtrement (18) qui fonctionne de préférence à l'air comprimé et qu'ils avancent ensuite sur un deuxième tronçon (28) de la galette (16) de séchage.

8. Procédé selon la revendication 5 ou 6, caractérisé en ce que le premier processus de séchage et le tourbillonnement sont effectués en même temps.

9. Procédé selon la revendication 1, caractérisé en ce que les filaments (10) sont tourbillonnés après le nettoyage et avant le séchage.

10. Procédé selon la revendication 8 ou 9, caractérisé en ce que le tourbillonnement est effectué à l'air chaud.

11. Procédé selon la revendication 9 ou 10, caractérisé en ce qu'avant le tourbillonnement les filaments (10) sont traités avec un lubrifiant.

12. Procédé selon la revendication 11, caractérisé en ce que les filaments (10) sont traités avec le lubrifiant pendant qu'ils se trouvent encore sur une galette (15) de lavage.

13. Dispositif pour le filage au mouillé, l'étirage et l'enroulage d'un fil multifilament, notamment d'un fil viscose, avec un dispositif à filer (3) comportant au moins une filière présentant une pluralité d'orifices par laquelle un matériel de formation de fil est introduit dans un liquide de bain de filage pour la formation de filaments (10), un dispositif d'étirage (11) pour l'étirage des filaments (10), un dispositif de nettoyage (12) pour le nettoyage des filaments (10), un dispositif de séchage (13) pour le séchage des filaments (10) et un dispositif d'enroulage (32), caractérisé par au moins un dispositif de tourbillonnement (17) pour le tourbillonnement des filaments (10) agencé devant le dispositif d'enroulage (32).

14. Dispositif selon la revendication 13, caractérisé en ce que le dispositif de tourbillonnement (17) est agencé derrière le dispositif de séchage (13) vu en direction de course des filaments (10).

15. Dispositif selon la revendication 14, caractérisé en ce qu'un dispositif d'alimentation (22) est agencé derrière le dispositif de tourbillonnement (17).

16. Dispositif selon la revendication 14 ou 15, caractérisé par un dispositif d'application d' adjuvent de filage, qui est agencé devant ou derrière le dispositif de tourbillonnement (17).

17. Dispositif selon la revendication 13, caractérisé en ce que le dispositif de séchage (13) comporte une première et une deuxième unité de séchage (24, 25) et que les filaments (10) parcourent le dispositif de tourbillonnement (17) avant la deuxième unité de séchage (25).

18. Dispositif selon la revendication 17, caractérisé en ce que la première unité de séchage est le dispositif de tourbillonnement (17).

19. Dispositif selon l'une des revendications 13 à 18, caractérisé en ce que le dispositif de séchage (13) comporte au moins une galette de séchage (16).

20. Dispositif selon la revendication 19, caractérisé en ce que la première et la deuxième unité de séchage (24, 25) sont formées respectivement par un premier ou selon le cas par un deuxième tronçon (26, 28) d'une galette de séchage (16), le diamètre du premier tronçon (26) étant plus grand que le diamètre du deuxième tronçon (28).

21. Dispositif selon la revendication 13, caractérisé en ce que le dispositif de tourbillonnement (17) est agencé derrière le dispositif de nettoyage (12) vu en direction de course des filaments (10).

22. Dispositif selon la revendication 11, caractérisé en ce que devant le dispositif de tourbillonnement (17) un dispositif de traitement est agencé par lequel les filaments (10) sont traités avec un lubrifiant.

23. Dispositif selon la revendication 22, caractérisé en ce que le dispositif de nettoyage et le dispositif de traitement forment une unité de construction.

24. Dispositif selon l'une des revendications 13 à 23, caractérisé en ce que le dispositif de nettoyage (12) comporte au moins une galette de lavage (15).

25. Dispositif selon la revendication 24, caractérisé en ce que le dispositif de traitement est agencé avec écartement de l'enveloppe de la galette de lavage.

26. Dispositif selon l'une des revendications 13 à 25, caractérisé en ce que le dispositif de tourbillonnement (17) comporte au moins une filière d'enchevêtrement (18).
